# EUROPÄISCHE PATENTSCHRIFT

(11) **EP 4 137 441 B1**
(45) Veröffentlichungstag und Bekanntmachung des Hinweises auf die Patenterteilung: **21.05.2025**
(21) Anmeldenummer: 22188527.0
(22) Anmeldetag: 03.08.2022
(51) Int. Cl.: B66F 9/075

(54) **FLURFÖRDERZEUG MIT LASTRADEINHEIT**
INDUSTRIAL TRUCK WITH LOAD WHEEL UNIT
CHARIOT DE MANUTENTION AVEC UNITÉ DE ROULEAU DE CHARGE

(30) Priorität: 16.08.2021 DE 102021121221
(43) Veröffentlichungstag der Anmeldung: 22.02.2023
(73) Patentinhaber: Jungheinrich Aktiengesellschaft, 22047 Hamburg (DE)
(72) Erfinder: Schüler, Michael, 24558 Wakendorf ll (DE); Lohmann, Helmut, 27404 Gyhum (DE); Brunckhorst, Holger, 22844 Norderstedt (DE); Krenzin, Marcel, 24576 Bad Bramstedt (DE)
(74) Vertreter: Weickmann & Weickmann PartmbB

(56) Entgegenhaltungen:
- EP-A1- 0 214 387
- EP-A1- 3 222 491
- EP-A2- 2 165 893
- GB-A- 958 184
- US-A1- 2009 205 164
- US-A1- 2018 251 145

## Beschreibung

Die Erfindung betrifft ein Flurförderzeug mit wenigstens einer Lastrolleneinheit, welche an einem freien Ende eines Radarms des Flurförderzeugs ausgebildet ist, umfassend wenigstens eine unangetriebene Lastrolle, welche um eine im Wesentlichen horizontal verlaufende Rollenachse drehbar angeordnet ist, und eine Verstellbaugruppe, welche zum einen die Rollenachse trägt und welche zum anderen dazu ausgebildet ist, die Lage der Rollenachse in Höhenrichtung relativ zu einem Lagerelement einzustellen.

Derartige Lastrolleneinheiten sind aus dem Stand der Technik bekannt. Sie ermöglichen es insbesondere, Fertigungstoleranzen von überbestimmten Fahrwerken von Flurförderzeugen auszugleichen, die beispielsweise von einem Schweißverzug oder dergleichen herrühren.

Beispielsweise sind Lastrolleneinheiten bekannt, bei welchen die Verstellbaugruppe ein am Lagerelement verdrehbar gelagertes Exzenterelement umfasst, an dem die Rollenachse außermittig angeordnet ist. Durch ein Verdrehen des Exzenterelements kann daher die Lage der Rollenachse in Höhenrichtung relativ zu dem Lagerelement eingestellt werden. Nachteilig ist dabei jedoch zum einen, dass die Breite der Lastrolle und damit deren Lasttragevermögen durch das zusätzliche Exzenterelement reduziert ist. Und zum anderen wird beim Verdrehen des Exzenterelements im Zuge der Höheneinstellung der wenigstens einen Lastrolle auch die horizontale Lage der Rollenachse und somit der Radstand des Flurförderzeugs verändert, was insbesondere bei fahrerlosen Flurförderzeugen, auch AGVs (automated guided vehicles) genannt, beim odometrischen Navigieren zu Problemen führen kann.

Hierbei sind beispielsweise aus der EP 0 214 387 A1, der EP 3 222 491 A1, der US 2009/205 164 A1 und der EP 2 165 893 A2 Rolleneinheiten bekannt, welche für einen Einsatz an Fahrzeugkörpern von Flurförderzeugen eingerichtet sind. Weiter sei auf die GB 958 184 A und die US2018/251145A1 verwiesen, welche ebenfalls Rollenanordnungen für andere Einsatzgebiete offenbaren. Das Dokument US2018/251145A1 offenbart ein Flurförderzeug nach dem Oberbegriff des Anspruchs 1.

Es ist daher Aufgabe der vorliegenden Erfindung, ein Flurförderzeug mit einer Lastrolleneinheit der eingangs genannten Art mit verbesserten Eigenschaften bereitzustellen.

Diese Aufgabe wird durch ein Flurförderzeug der eingangs genannten Art mit wenigstens einer Lastrolleneinheit gelöst, bei welcher die Verstellbaugruppe ein die Rollenachse tragendes, im Wesentlichen horizontal verlaufendes Schwingenelement umfasst, welche an dem Lagerelement um eine im Wesentlichen horizontal verlaufende Schwenkachse schwenkbar ist, und bei welcher an einem der Elemente, Lagerelement oder Schwingenelement, wenigstens ein verstellbares Anschlagelement vorgesehen ist, welches dazu vorgesehen ist, im Zusammenwirken mit einer an dem jeweils anderen Element, Schwingenelement oder Lagerelement, vorgesehenen Anschlagfläche die Schwenkbewegung des Schwingenelements zu begrenzen. Da das Schwingenelement im Wesentlichen horizontal verläuft, bewegt sich die wenigstens eine Lastrolle beim Verschwenken des Schwingenelements im Wesentlichen nur vertikal, so dass ihre Horizontalbewegung vernachlässigt werden. Auf diese Weise wird trotz der Einstellmöglichkeit ein sicheres odometrisches Navigieren ermöglicht, da sich der Radstand des Flurförderzeugs praktisch nicht ändert. Zudem ist es möglich, das Fahrwerk des Flurförderzeugs gezielt zu trimmen, beispielsweise den Rahmen des Flurförderzeugs parallel zum Untergrund auszurichten.

Ferner ist es denkbar, das wenigstens eine Anschlagelement derart einzustellen, dass das Schwingenelement ausgehend von einem exakt horizontalen Verlauf nur hin zu größeren Schwenkwinkeln zwischen dem Schwingenelement und dem Lagerelement verschwenkt werden kann. Im Gegenzug müssten dann aber zwei erfindungsgemäße Lastrolleneinheit vorgesehen werden, um beide Fehlerrichtungen ausgleichen zu können.

Beispielsweise kann das Anschlagelement von einer Schraube gebildet sein. Dabei können sowohl Kopfschrauben als auch Gewindestiftschrauben als Anschlagelement eingesetzt werden. Um in jeder Schwenkposition einen Flächenkontakt zwischen dem Anschlagelement und der Anschlagfläche sicherstellen zu können, kann die Schraube vorteilhafterweise als Kugeldruckschraube ausgebildet sein. Ferner kann die Schraube durch Klemmen und/oder Verkleben und/oder Kontern gegen unbeabsichtigtes Verdrehen bzw. Lösen gesichert sein. Ist die Schraube am Lagerelement angeordnet, so kann sie für eine Verstellung durch eine im Lagerelement vorgesehene Öffnung in einfacher Weise zugänglich sein.

Das wenigstens eine Anschlagelement kann beispielsweise an einer zwischen der Schwenkachse und der Rollenachse gelegenen Position angeordnet sein. Auf diese Weise kann das Anschlagelement ein zu starkes Einschwenken der Lastrolle verhindern.

Zusätzlich oder alternativ zu dem wenigstens einen Anschlagelement kann die Lastrolleneinheit ferner zwischen dem Lagerelement und dem Schwingenelement wenigstens ein Federelement aufweisen. Die Lage der wenigstens einen Lastrolle kann sich infolge dieses Federelements selbsttätig in Abhängigkeit von der auf sie einwirkenden Belastung einstellen. Beispielsweise können durch ein derartiges Federelement dynamische Stoßbelastungen, wie sie etwa beim Überfahren von Unebenheiten oder Schwellen auftreten, aufgefangen werden. Das wenigstens eine Federelement kann beispielsweise von einer Druckfeder oder einem elastischer Puffer, beispielsweise einem Polyurethanpuffer oder Gummipuffer, gebildet sein.

Um auch ein zu starkes Ausschwenken der Lastrolle verhindern zu können, könnte grundsätzlich auch noch ein weiterer Anschlag vorgesehen sein, welcher auf der von der Rollenachse abgewandten Seite der Schwenkachse angeordnet ist. Durch den weiteren Anschlag kann verhindert werden, dass die Lastrolle unkontrolliert nach unten ausklappt. Vorzugsweise kann der weitere Anschlag jedoch zulassen, dass die Lastrolle zumindest soweit nach unten ausklappt, dass ein Zugriff auf ihren Achsbolzen in einfacher Weise möglich ist. Der weitere Anschlag kann ebenfalls von einem Anschlagelement gebildet sein. Grundsätzlich ist es jedoch auch denkbar, dass er von einer Anschlagfläche des Lagerelements gebildet ist.

Um eine Beeinträchtigung der Funktion einer Scanvorrichtung, deren Scan-Ebene unmittelbar oberhalb der Lastrolleneinheit verläuft, reduzieren, wenn nicht gar vollständig verhindern zu können, wird ferner vorgeschlagen, dass das Schwingenelement oberhalb der wenigstens einen Lastrolle geschlossen ausgebildet ist. Ohne eine derartige Abdeckung bestünde die Gefahr, dass von der wenigstens einen Lastrolle aufgewirbelter Staub von der Auswertungs-Software der Scanvorrichtung als Hindernis erkannt werden könnte, was sogar zu einem abrupten Notstopp des Flurförderzeugs führen könnte.

Grundsätzlich ist es denkbar, dass das Lagerelement mit dem Radarm des Flurförderzeugs einstückig ausgebildet ist. Zur Vereinfachung der Montage der Lastrolleneinheit an einem Radarm des Flurförderzeugs ist es jedoch vorteilhaft, wenn das Lagerelement ein von dem Radarm gesondert ausgebildetes Bauteil ist. Das gesondert ausgebildete Lagerelement kann mit dem Radarm beispielsweise durch Verschrauben oder Verschweißen verbunden werden.

Die Bauhöhe der Lastrolleneinheit insgesamt kann beispielsweise höchstens 75 mm betragen. Dabei kann der Durchmesser der wenigstens einen Lastrolle beispielsweise höchstens 75 mm, im Falle des Einsatzes einer Staubabdeckung höchstens 70 mm betragen. Hierdurch ist sichergestellt, dass die Lastrolleneinheit vollständig unterhalb des Scan-Bereichs der Scanvorrichtung angeordnet werden kann, der beispielsweise in einer Höhe von 75 mm bis 125 mm angeordnet sein kann.

Wie oben ausgeführt, betrifft die Erfindung ein Flurförderzeug mit wenigstens einer derartigen ausgebildeten Lastrolleneinheit.

Vorteilhafterweise kann das Flurförderzeug ein fünfrädriges radarmgestützes Fahrzeug sein. Dabei können zwei Lastrolleneinheiten, von denen wenigstens eine eine erfindungsgemäße Lastrolleneinheit ist, am vorderen Ende der Radarme angeordnet sein, kann das Antriebsrad mittig im Bereich eines Antriebsteils des Flurförderzeugs angeordnet sein, und kann sich rechts und links am Antriebsteil jeweils eine Stützrolleneinheit befinden.

Grundsätzlich kann das Flurförderzeug aber auch ein vierrädriges radarmgestützes Fahrzeug sein, bei welchem das Antriebsrad außermittig angeordnet ist und - verglichen mit dem Fünfrad-Konzept - eine der Stützrolleneinheiten ersetzt.

Nachzutragen ist noch, dass sich die Orientierungsangaben "horizontal" und "vertikal" auf einen üblichen Betriebszustand des Flurförderzeugs beziehen, in welchem dieses auf einem im Wesentlichen horizontal verlaufenden, ebenen Untergrund aufsteht. Analoges gilt auch für die Begriffe "oben", "unten" und dergleichen.

Die Erfindung wird im Folgenden mit Bezug auf die beigefügten Zeichnungen anhand von Ausführungsformen näher erläutert werden. Es stellt dar:
- Figur 1: eine perspektivische Ansicht eines erfindungsgemäßen Flurförderzeugs;
- Figur 2: eine perspektivische Ansicht von schräg oben einer ersten Ausführungsform der entsprechenden Lastrolleneinheit;
- Figur 3: eine Explosionsansicht der Lastrolleneinheit der Figur 2;
- Figuren 4 bis 6: geschnittene Seitenansichten der entsprechenden Lastrolleneinheit, wobei Figur 4 eine neutrale Stellung der Lastrolle zeigt, Figur 5 eine eingeschwenkte Stellung der Lastrolle und Figur 6 eine ausgeschwenkte Stellung der Lastrolle; und
- Figur 7: eine geschnittene Seitenansicht einer zweiten Ausführungsform der entsprechenden Lastrolleneinheit zeigt.

In Figur 1 ist ein erfindungsgemäßes Flurförderzeug ganz allgemein mit 10 bezeichnet. Das Flurförderzeug 10 kann beispielsweise ein fahrerloses Flurförderzeug sein, auch AGV (automated guided vehicle) genannt. Es umfasst einen Rahmen 12, an dem ein Gehäuse 14 befestigt ist. In dem Gehäuse 14 sind alle für den Betrieb des Flurförderzeugs 10 erforderlichen Komponenten aufgenommen, insbesondere ein die Bewegung des Flurförderzeugs 10 auf einem Untergrund U ermöglichender Antrieb, ein das Heben und Senken der Hubgabeln 16 ermöglichender Antrieb, die zum Speisen der Antriebe erforderlichen Batterien, eine Steuereinheit zum Ansteuern der Antriebe sowie Sensoren zur Erfassung der Umgebung des Flurförderzeugs 10 und dergleichen. Ferner umfasst das Flurförderzeugs 10 Radarme 18, die ebenfalls mit dem Rahmen 12 des Flurförderzeugs 10 verbunden sind.

An den freien Enden 18a der beiden Radarme 18 ist jeweils eine Lastrolleneinheit 30 angeordnet, deren Aufbau nachstehend mit Bezug auf die Figuren 2 bis 6 näher erläutert werden wird.

Jede der Lastrolleneinheiten 30 umfasst mindestens eine nicht angetriebene Lastrolle 32, welche mittels eines Achsbolzens 34 um eine im Wesentlichen horizontal verlaufende Rollenachse A drehbar angeordnet ist. Der Achsbolzen 34 ist in einem sich im Wesentlichen in horizontaler Richtung erstreckenden Schwingenelement 36 gelagert, welches seinerseits über einen weiteren Achsbolzen 38 an einem Lagerelement 40 um eine im Wesentlichen horizontal verlaufende Schwenkachse B schwenkbar gelagert ist. Auf diese Weise kann das Schwingenelement 36 und mit ihm die Lastrolle 32 in Höhenrichtung H verschwenken.

Um ein zu starkes Einschwenken des Schwingenelements 36 nach oben verhindern zu können, ist dem Lagerelement 40 ein verstellbares Anschlagelement 42 vorgesehen. In dem dargestellten Ausführungsbeispiel ist das Anschlagelement 42 zwischen der Schwenkachse B und der Rollenachse A angeordnet. Ferner ist es von einem Gewindestift gebildet, genauer gesagt einer Kugeldruckschraube, welcher in eine Gewindebohrung 40a des Lagerelements 40 eingeschraubt ist.

Durch das Zusammenwirken des Anschlagelements 42 mit einer an dem Schwingenelement 36 vorgesehenen Anschlagfläche 36a kann die Einschwenkbewegung des Schwingenelements 36 auf ein gewünschtes Maß begrenzt werden. So zeigt Figur 4 beispielsweise eine neutrale Stellung, in der das Schwingenelement 36 im Wesentlichen horizontal angeordnet ist, Figur 5 eine leicht eingeschwenkte Stellung und Figur 6 eine leicht ausgeschwenkte Stellung.

Zusätzlich oder alternativ zu dem Anschlagelement 42 kann zwischen dem Lagerelement 40 und dem Schwingenelement 36 auch ein Federelement 44 angeordnet sein, wie es in Figur 3 schematisch angedeutet ist. Ein derartiges Federelement 44 ermöglicht es der Lastrolle 32, sich auf die auf sie einwirkenden Belastungen einzustellen. Beispielsweise kann das Federelement 44 dynamische Stoßbelastungen auffangen, wie sie etwa beim Überfahren von Unebenheiten oder Schwellen auftreten. Das Federelement 44 kann von einer Druckfeder, einem elastischen Puffer, beispielsweise einem Polyurethanpuffer oder Gummipuffer, oder dergleichen gebildet sein. Zudem kann es auch in das Anschlagelement 42 integriert sein, beispielsweise als eine die Kugel der Kugeldruckschraube vorspannende Feder.

Um ferner verhindern zu können, dass die Lastrolle 32 unkontrolliert nach unten ausklappt, kann ferner ein weiterer Anschlag vorgesehen sein, der von einem weiteren Anschlagelement 46 und einer Anschlagfläche 36b des Schwingenelements 36 gebildet wird. Dieser weitere Anschlag 46/36b kann auf der von der Rollenachse A abgewandten Seite der Schwenkachse B angeordnet sein.

Das Lagerelement 40 ist in dem dargestellten Ausführungsbeispiel als gesondertes Bauteil ausgebildet. Grundsätzlich wäre es jedoch auch denkbar, das Lagerelement 40 mit dem Radarm 18 einstückig auszubilden.

In Figur 7 ist eine zweite Ausführungsform einer erfindungsgemäßen Lastrolleneinheit dargestellt, die im Wesentlichen der Ausführungsform der Figu- ren 2 bis 6 entspricht. Daher sind in Figur 7 analoge Teile mit den gleichen Bezugszeichen versehen, wie in den Figuren 2 bis 6, jedoch vermehrt um die Zahl 100. Zudem wird die Lastrolleneinheit 130 der Figur 7 im Folgenden nur insoweit beschrieben werden, als sie sich von der Lastrolleneinheit 30 der Figuren 2 bis 6 unterscheidet, auf deren Beschreibung hiermit ansonsten ausdrücklich verwiesen sei.

Bei der Lastrolleneinheit 130 ist das Schwingenelement 136 oberhalb der Lastrolle 132 geschlossen ausgebildet. Insbesondere bildet ein Abschnitt 136c des Schwingenelements 136 einen Staubdeckel, der verhindert, dass durch die Lastrolle 132 aufgewirbelter Staub in den unmittelbar oberhalb der Lastrolleneinheit verlaufenden "Sichtbereich" der Scanvorrichtungen gelangt und dort deren Funktion beeinträchtigt.

## Patentansprüche

1. Flurförderzeug (10), umfassend wenigstens eine Lastrolleneinheit (30)an einem freien Ende (18a) eines Radarms (18) des Flurförderzeugs (10), die Lastrolleneinheit (30) umfassend
• wenigstens eine unangetriebene Lastrolle (32), welche um eine im Wesentlichen horizontal verlaufende Rollenachse (A) drehbar angeordnet ist, und
• eine Verstellbaugruppe, welche zum einen die Rollenachse (A) trägt und welche zum anderen dazu ausgebildet ist, die Lage der Rollenachse (A) in Höhenrichtung (H) relativ zu einem Lagerelement (40) einzustellen, wobei das Lagerelement (40) einstückig mit dem Radarm (18) ausgebildet oder mit diesem verbunden ist,
wobei die Verstellbaugruppe ein die Rollenachse (A) tragendes, im Wesentlichen horizontal verlaufendes Schwingenelement (36) umfasst, welches an dem Lagerelement (40) um eine im Wesentlichen horizontal verlaufende Schwenkachse (B) schwenkbar ist, **dadurch gekennzeichnet,**
**dass** an einem der Elemente, Lagerelement (40) oder Schwingenelement, wenigstens ein verstellbares Anschlagelement (42) vorgesehen ist, welches dazu vorgesehen ist, im Zusammenwirken mit einer an dem jeweils anderen Element, Schwingenelement (36) oder Lagerelement, vorgesehenen Anschlagfläche (36a) die Schwenkbewegung des Schwingenelements (36) zu begrenzen.

2. Flurförderzeug (10)nach Anspruch 1, wobei das Anschlagelement (42) von einer Schraube gebildet ist.

3. Flurförderzeug (10)nach Anspruch 1 oder 2, wobei wenigstens ein Anschlagelement (42) an einer zwischen der Schwenkachse (B) und der Rollenachse (A) gelegenen Position angeordnet ist.

4. Flurförderzeug (10)nach einem der Ansprüche 1 bis 3, wobei zwischen dem Lagerelement (40) und dem Schwingenelement (36) wenigstens ein Federelement (44) vorgesehen ist.

5. Flurförderzeug (10)nach einem der Ansprüche 1 bis 4, wobei wenigstens ein weiterer Anschlag (46/36b) auf der von der Rollenachse (A) abgewandten Seite der Schwenkachse (B) angeordnet ist.

6. Flurförderzeug (10)nach einem der Ansprüche 1 bis 5, wobei das Schwingenelement (136) oberhalb der wenigstens einen Lastrolle (132) geschlossen ausgebildet ist.

7. Flurförderzeug (10)nach einem der Ansprüche 1 bis 6, wobei das Lagerelement (40) ein von dem Radarm (18) gesondert ausgebildetes Bauteil ist.

## Claims

1. Industrial truck (10), comprising at least one load roller unit (30) at a free end (18a) of a wheel arm (18) of the industrial truck (10), the load roller unit (30) comprising
- at least one unpowered load roller (32), which is rotatably arranged around an essentially horizontal roller axis (A), and
- an adjustment assembly which on one hand supports the roller axis (A) and on the other hand is designed to adjust the position of the roller axis (A) in the vertical direction (H) relative to a bearing element (40), wherein the bearing element (40) is formed integrally with or connected to the wheel arm (18),
wherein the adjustment assembly comprises a substantially horizontally extending swing element (36) supporting the roller axis (A), which is pivotable on the bearing element (40) about a substantially horizontally extending pivot axis (B), **characterized in that** on one of the elements, bearing element (40) or swing element, at least one adjustable stop element (42) is provided, which is designed to interact with a stop surface (36a) provided on the respective other element, swing element (36) or bearing element, to limit the pivoting movement of the swing element (36).

2. Industrial truck (10) according to claim 1, wherein the stop element (42) is formed by a screw.

3. Industrial truck (10) according to claim 1 or 2, wherein at least one stop element (42) is arranged at a position located between the pivot axis (B) and the roller axis (A).

4. Industrial truck (10) according to any one of claims 1 to 3, wherein at least one spring element (44) is provided between the bearing element (40) and the swing element (36).

5. Industrial truck (10) according to any one of claims 1 to 4, wherein at least one further stop (46/36b) is arranged on the side of the pivot axis (B) facing away from the roller axis (A).

6. Industrial truck (10) according to any one of claims 1 to 5, wherein the swing element (136) is formed closed above the at least one load roller (132).

7. Industrial truck (10) according to any one of claims 1 to 6, wherein the bearing element (40) is a component separately formed from the wheel arm (18).

## Revendications

1. Chariot élévateur (10), comprenant au moins une unité à galets de charge (30) à une extrémité libre (18a) d'un bras de roue (18) du chariot élévateur (10), l'unité à galets de charge (30) comprenant
• au moins un galet de charge (32) non entraîné qui est disposé de manière rotative autour d'un axe de galet (A) s'étendant globalement horizontalement et
• un sous-ensemble de réglage qui d'une part supporte l'axe de galet (A) et qui d'autre part est conçu pour ajuster la position de l'axe de galet (A) en hauteur (H) par rapport à un élément de palier (40), dans lequel l'élément de palier (40) est réalisé d'une seule pièce avec le bras de roue (18) ou est relié avec celui-ci,
dans lequel le sous-ensemble de réglage comprend un élément oscillant (36) s'étendant globalement horizontalement, supportant l'axe de galet (A), qui peut pivoter au niveau de l'élément de palier (40) autour d'un axe de pivotement (B) s'étendant globalement horizontalement, **caractérisé en ce que**, sur un des éléments, élément de palier (40) ou élément oscillant, est prévu au moins un élément de butée réglable (42) qui est conçu pour limiter, en interaction avec une surface de butée (36a) prévue respectivement sur l'autre élément, élément oscillant (36) ou élément de palier, le mouvement de pivotement de l'élément oscillant (36).

2. Chariot élévateur (10) selon la revendication 1, dans lequel l'élément de butée (42) est constitué d'une vis.

3. Chariot élévateur (10) selon la revendication 1 ou 2, dans lequel au moins un élément de butée (42) est disposé à une position disposée entre l'axe de pivotement (B) et l'axe de galet (A).

4. Chariot élévateur (10) selon l'une des revendications 1 à 3, dans lequel, entre l'élément de palier (40) et l'élément oscillant (36) est prévu au moins un élément de ressort (44).

5. Chariot élévateur (10) selon l'une des revendications 1 à 4, dans lequel au moins une autre butée (46/36b) est disposée sur le côté de l'axe de pivotement (B) opposé à l'axe de galet (A).

6. Chariot élévateur (10) selon l'une des revendications 1 à 5, dans lequel l'élément oscillant (136) est réalisé de manière fermée au-dessus de l'au moins un galet de charge (132).

7. Chariot élévateur (10) selon l'une des revendications 1 à 6, dans lequel l'élément de palier (40) est une pièce réalisée séparément du bras de roue (18).
